# DEMANDE DE BREVET EUROPEEN

(11) **EP 0 727 549 A1**
(43) Date de publication de la demande: **21.08.1996**
(21) Numéro de dépôt: 96101251.5
(22) Date de dépôt: 30.01.1996
(51) Int. Cl.: E04G 21/12

(54) **Pince tournante pour lier les fers d'armature des ouvrages en béton**

(30) Priorité: 20.02.1995 IT VI950029; 31.07.1995 IT VI950129
(71) Demandeur: Verlato, Giuseppe, 36077 Altavilla Vicentina (Vicenza) (IT)
(72) Inventeur: Verlato, Giuseppe, 36077 Altavilla Vicentina (Vicenza) (IT)
(74) Mandataire: Bettello, Luigi, Dott. Ing.

(57) **Abrégé**

La pince tournante comprend un bras (1) muni dans sa partie inférieure d'une vis à grand pas (2) sur laquelle tourne un manchon (3) avec lequel, après l'avoir saisi, on peut faire tourner la pince, préalablement fermée sur le fil de ligature (6) de l'armature (7) au moyen des mâchoires (4 et 5), après avoir manoeuvré le levier (11) muni à son extrémité opposée d'un tourillon (12) qui circule dans une rainure profilée (13), en permettant ainsi de saisir le fil de ligature (6) qu'on fait tourner par une traction appliquée au manchon (3) sans avoir à faire tourner la pince à la main, ce qui réduit considérablement l'effort physique de l'opérateur.

## Description

La présente invention a pour objet une pince tournante apte à faciliter la ligature des fers d'armature des ouvrages en béton du bâtiment et à assurer le sectionnement des fils d'assemblage.

On sait que les fers destinés à former les armatures des ouvrages en béton armé du bâtiment doivent être liés entre eux pour pouvoir conserver la position prise avant d'effectuer la coulée en béton.

Ces opérations de ligature exigent un emploi important de main d'oeuvre, qui est bien connu de toutes les personnes qui travaillent dans ce secteur et qui entraîne, après de nombreuses heures de travail, une fatigue contraignante.

Le but de la pince tournante selon l'invention est de réduire nettement la fatique de l'ouvrier, qui n'a plus à faire tourner la pince pour tordre le fil de ligature avant de le couper.

Cette pince est définie à la revendication 1. Elle comporte sur l'une de ses deux poignées un filetage apte à être mis en rotation à l'aide d'un manchon approprié muni de billes, qui est simplement tiré par l'opérateur après que le fil de ligature a été saisi par la pince.

Un levier spécialement prévu, qui est placé sur le bras opposé de la pince et qui attaque une rainure conjuguée avec un galet approprié, permet de maintenir la pince fermée à la pression désirée, sans couper le fil pendant l'opération de rotation de cette pince.

En saisissant avec la main les deux bras de la pince, il est possible d'effectuer la coupe du fil après l'exécution de la rotation.

On prévoit par ailleurs de préparer une vis de retenue, montée sur un excentrique réglable en position pour déterminer la position d'arrêt de la pince en fonction de l'épaisseur du fil de ligature, en en bloquant la position à la valeur désirée, position qui sera ensuite conservée jusqu'à ce qu'on modifie les caractéristiques du fil de ligature qu'il s'agit de tordre et de couper.

Selon une variante, on prévoit que le mécanisme de blocage de la pince est immobilisé au moyen d'une languette profilée qui vient accrocher le levier opposé de la pince pour pouvoir le bloquer.

Naturellement, la languette profilée peut tourner et elle est à son tour fixée à la poignée opposée de la pince, c'est-à-dire à celle qui est munie de la vis de manoeuvre, tandis qu'un ressort spirale, monté sur le pivot de rotation de la languette, permet de la maintenir écartée de manière qu'elle reste ouverte lorsqu'on a à manoeuvrer la pince.

Selon une autre caractéristique originale de l'invention, on prévoit que le fil nécessaire pour le blocage des fers ronds d'armature est contenu dans un récipient approprié qui se fixe au levier de manoeuvre de la pince, opposé à celui qui est muni de la vis de manoeuvre, ce récipient pouvant cependant être facilement démonté pour le cas où il gênerait la manoeuvre de la pince dans certaines positions de travail.

On prévoit aussi la possibilité de réaliser un récipient de fil au moyen d'une simple bobine montée sur un dévidoir approprié retenu par un étrier qui peut tourner sur un axe fixé au levier de manoeuvre de la pince, ce récipient étant lui aussi démontable si nécessaire.

Selon une autre caractéristique de l'invention, on prévoit que les fils nécessaires pour effectuer les ligatures des fers aussi bien à simple qu'à double, soient rangés dans des moyens appropriés qui peuvent être attachés à la jambe, au buste ou au bras de l'opérateur pour pouvoir être saisis facilement au moment de l'utilisation.

On notera que la pince tournante selon l'invention est d'une forme telle que l'opérateur puisse la manipuler d'une seule main.

Le dessin annexé, donné à titre d'exemple, pemettra de mieux comprendre l'invention, les caractéristiques qu'elle présente et les avantages qu'elle est susceptible de procurer :
Figure 1 est une vue de la pince dans une première forme de réalisation, en position ouverte ;
Figure 2 représente un détail relatif à une ligature des fils d'armature d'une poutre ;
Figure 3 représente la pince à la fin de la rotation du fil de ligature ;
Figure 4 illustre la même pince au moment de l'exécution de la coupe du fil de ligature ;
Figure 5 montre une deuxième forme possible de réalisation de la pince selon l'invention, en position ouverte ;
Figure 6 est une vue de côté opposé de la languette de fermeture de la pince ;
Figure 7 représente la pince dans la forme de réalisation selon figure 5, en position fermée ;
Figure 8 montre la pince en position ouverte, avec un dévidoir de fil présentant des caractéristiques différentes ;
Figure 9 illustre un écheveau de fils de ligature dont l'un est représenté à simple en figure 10 ;
Figure 11 montre ces fils sous une forme doublée, repliés sur eux-mêmes ;
Figure 12, 13 et 14 illustrent trois positions différentes dans lesquelles l'opérateur peut stocker l'écheveau de fil de ligature.

Comme on peut le voir en figure 1, la pince tournante selon l'invention comprend un bras 1 muni d'une vis à grand pas 2 (à droite ou à gauche) disposée à l'intérieur d'un manchon 3 muni de billes maintenues par une collerette cannelée, selon une disposition connue en soi, manchon qu'on tire pour faire tourner la pince.

Les mâchoires 4 et 5 de la pince saisissent le fil 6 de ligature de l'armature 7, pour pouvoir le torsader autour de l'étrier qui entoure la barre longitudinale de l'armature, et le couper comme on le verra mieux par la suite.

Sur le bras 8 de la pince est monté un excentrique 9 qui porte la vis 10 sur laquelle est monté mobile le levier de manoeuvre 11 qui porte sur le côté opposé une vis 12 laquelle fait saillie par une pointe mobile dans la rainure profilée 13 pratiquée sur le bras 1 de la pince.

La fermeture de la pince s'effectue à la main, en agissant dans le sens de la flèche 14 sur le levier 8 et en faisant ensuite tourner le levier 11 dans le sens de la flèche 15, de manière à faire circuler l'ergot 12 dans la rainure 13, comme on le voit en figures 3 et 4.

La vis 16, munie du ressort 17, détermine la position de l'excentrique 9, réglable en fonction de l'épaisseur et des caractéristiques du fil de ligature 6 qu'il s'agit de tordre et de couper.

Dans la positon représentée en figure 3, le manchon 3 a été tiré en arrière, en provoquant la rotation de la vis 2 et de la poignée 1, ainsi que des deux mâchoires 4 et 5, ce qui entraîne la formation de quelques spires sur la ligature 6, avant la coupe, laquelle est exécutée en comprimant le levier 8 (figure 4) contre le manchon 3, qui a été préalablement ramené à la position initiale, avant la poussée à exécuter sur le levier dans le sens de la flèche 18.

L'excentrique 9, en forme de disque monté sur un pivot qui émerge du levier de manoeuvte 11, est fixé dans la position désirée au moyen de la vis 19, qui agit sur l'un des trous 20, et il peut être rappelé par le ressort 17 accroché à la vis 16, en focntion des caractéristiques de dimension ou de rigidité du fil de ligature 6.

Comme on peut le voir, dans la forme de réalisation représentée en figure 5 et 7, la pince comprend un premier bras 21 muni d'une vis à grand pas 22 sur laquelle tourne un manchon 23 avec lequel on peut après l'avoir saisi faire tourner la pince, tandis que le deuxième bras 38 sert pour manoeuvrer la pince à la fermeture, en contraignant les mâchoires 24 et 25 à couper le fil de ligature 26 qui entoure les fers d'armature 27.

Le fil 6 se déroule de la bobine contenue dans le récipient 28 fixé au bras 38 de la pince, au moyen d'un axe 29 qui peut être démonté facilement si nécessaire.

Une originalité de la pince réside en ce qu'une languette appropriée 30, enroulée sur le bras 21, permet de fermet la pince sur le fil 26, pour permettre à l'opérateur de le tordre comme on peut le voir en figure 7, avant de le couper définitivement, par une manoeuvre de plus fort serrage du levier 38, à la fin de l'opération.

Naturellement la languette 30 est munie à son extrémité libre d'un coude 33 formé sur un élément de tôle 31 qui est fixé à la languette 30 au moyen d'un boulon 32 qui peut circuler dans le trou 34 (figure 6) pour permettre l'accrochage du bras 38 de la pince.

Par suite de son élasticité, la languette 30 retient solidement la pince en position fermée lorsque cela est nécessaire tandis qu'au moment de la coupe du fil 26, elle revient en position libre, grâce à la présence d'un ressort de rappel non visible en figure 6.

La vis 32 permet de déplacer la position du morceau de languette repliée 33 dans la direction verticale, en fonction de l'épaisseur des fils 26 qu'il s'agit de tordre et de couper.

Dans la forme de réalisation représentée en figure 8, le fil 26 qui lie les ronds 27 se déroule d'une bobine 35 montée sur un étrier à double coude 26, au moyen d'un tourillon 37, étrier qui est à son tour fixé au bras 38 de la pince au moyen d'un tourillon.

Cette variante de construction prévoit que le fil 26 est enroulé extérieurement sur le dévidoir monté sur le tourillon 37 et ceci à la différence de la solution représentée en figure 5 et 7, où le fil 26 est contenu à l'intérieur du récipient 28.

Il s'agit donc de deux solutions constituant des variantes, qui peuvent être choisies facilement par l'opérateur en fonction des exigences particulières auxquelles il doit faire face pendant le travail.

Bien entendu, ces deux solutions alternatives peuvent aussi être appliquées lorsque la pince présente la forme de réalisation représentée en figures 1 à 4.

Pour la commodité de l'opérateur, on prévoit que les fils 26 sont constitués par des fils simples, comme représenté en figure 10, ou par un fil double comme représenté en figure 11, d'une longueur de 30 à 60 cm, de toute façon d'une longueur inférieure à celle du manchon 23, et qui sont regroupés en paquets et tenus ensemble par un aimant permanent 39 fixé soit sur le fond du récipient 20, soit le long du corps du récipient et attaché au corps de l'opérateur soit à une jambe, comme représenté en figure 12, soit à la partie centrale du corps comme représenté en figure 13, soit encore à un bras à la manière illustrée en figure 14.

On comprend sans peine les avantages obtenus en adoptant la pince tournante selon l'invention, qui permet de tordre et de couper les fils de ligature d'une armature métallique pour coulée de béton armé sans devoir se préoccuper de faire tourner la pince à la main, mais en appliquant simplement une traction avec déplacement longitudinal d'un manchon monté sur l'une des poignées de la pince, convenablement réalisée sous une forme hélicoïdale, ce qui assure une notable réduction de la fatigue physique de l'opérateur.

Un réglage approprié de la position du petit levier de manoeuvre 11, réalisé au moyen du disque excentrique 9 muni de la vis d'arrêt 19 vissée dans les trous filetés 20, permet d'adapter la pince aux différents diamètres et aux différentes caractéristiques du fil de ligature, ainsi que de compenser l'usure progressive de l'outil.

Toutefois, la pince décrite ci-dessus peut aussi être utilisée de la façon traditionnelle, sans tirer le manchon 33, lorsqu'on désire modifier la position finale de ligature du fil 6.

La caractéristique originale de la variante de la pince représentée en figure 5 à 14, qui permet de manoeuvrer la pince en rotation au moyen du manchon 23 avec la certitude qu'elle restera fermée pendant l'opération, sans avoir à maintenir le bras 38 avec la main, ou sans devoir recourir au mécanisme excentrique à position réglable comme ceci est prévu dans la forme de réalisation représentée en figure 1 à 4, présente des avantages tout aussi évidents.

## Revendications

1. Pince tournante pour lier les fers d'armature des ouvrages en béton, comprenant deux poignées (1, 8 et 21, 38) reliées aux mâchoires (4, 5 et 24, 25) de la pince, au moyen de laquelle on saisit le fil de ligature (6, 26) des fers d'armature (7, 27), caractérisée en ce que sur l'un des bras (1, 21) de la pince, avantageusement conformé à la manière d'une vis à grand pas (2, 22), est monté un manchon (3, 23) muni de billes retenues par une collerette rainurée, la traction exercé sur ce manchon faisant tourner la pince, en réalisant la ligature du fil (6, 26) sans devoir effectuer la rotation matérielle à la main, avec une notable économie de fatigue physique pour l'opérateur.

2. Pince tournante selon la revendication 1, caractérisée en ce qu'un levier de service approprié (11) monté sur un tourillon (10) qui fait saillie sur un disque excentrique (9) fixé sur ledit tourillon au moyen d'une vis (19) qui fait elle-même saillie sur la poignée (8) opposée de la pince, permet de maintenir les mâchoires (4 et 5) de la pince en position de fermeture pendant l'opération de rotation et avant de procéder à la coupe du fil de ligature (6).

3. Pince tournante selon les revendications 1 et 2, caractérisée en ce que le disque excentrique (9), monté sur le tourillon (10) qui fait saillie sur la poignée (8) opposée de la pince, est fixé à la position désirée au moyen de la vis (19) qui agit sur l'un d'une série de trous (20), tout en étant rappelé par un ressort (17) accroché à une vis (16), en fonction des caractéristiques de dimensions et de rigidité du fil de ligature (10).

4. Pince tournante selon les revendications 1 à 3, caractérisée en ce que la rainure (13) présente un profil particulier, qui dépend du degré de fermeture que l'on veut obtenir dans les mâchoires (4 et 5) de la pince.

5. Pince tournante selon la revendication 1, caractérisée en ce que sur le bras de la pince (21) qui porte le manchon (23) dans lequel est insérée la vis (22) servant pour la manoeuvre en rotation de la pince, est montée une languette mobile (30) qui permet de saisir le bras opposé (38) de la pince par son extrémité repliée, pour le maintenir solidement fermé pendant l'opération de rotation et de coupe du fil (26) de ligature de l'armature, cette languette (30) pouvant être facilement décrochée du bras (38) grâce à la présence d'un ressort de rappel pour libérer ce bras lorsque la pince doit être ramenée en position d'ouverture.

6. Pince tournante selon les revendications 1 à 5, caractérisée en ce que la languette (30) est réalisée en deux pièces (30 et 31), la deuxième étant assemblée à la première au moyen d'un boulon (32) inséré dans un trou oblong (34) afin de pouvoir adapter sa longueur en fonction des dimensions des fils de ligature à tordre.

7. Pince tournante selon les revendicaitons 1 à 6, caractérisée en ce que le fil de ligature (26) est contenu dans un dévidoir approprié réalisé à l'intérieur d'un récipient (28), qui peut être facilement attaché au bras (38) de la pince au moyen d'un tourillon (29).

8. Pince tournante selon les revendications 1 à 7, caractérisée en ce que le fil de ligature (26) est enroulé sur une bobine (35) portée par un étrier (36) fixé au bras mobile (38) de fermeture de la pince, au moyen d'un tourillon (29) en constituant ainsi une variante de solution en réponse aux conditions d'encombrement pendant le travail.

9. Pince tournante selon les revendications 1 à 8, caractérisée en ce que les fils de ligature peuvent être de type simple, (figure 10), ou pliés en double (figure 11).

10. Pince tournante selon les revendications 1 à 9, caractérisée en ce que les fils de ligature sont contenus dans un récipient (40) et retenus à l'intérieur de ce récipient au moyen d'un aimant permanent (39) solidaire du fond ou d'une paroi dudit récipient (40).

11. Pince tournante selon les revendications 1 à 10, caractérisée en ce que le paquet des fils de ligature est attaché au corps de l'opérateur soit à la jambe, soit au flanc ou à un bras de celui-ci, pour lui rendre plus commode l'utilisation des fils de ligature.

12. Pince tournante selon les revendications 1 à 11, caractérisée en ce que la pince est manoeuvrée par l'opérateur avec une seule main.
